# EUROPÄISCHE PATENTSCHRIFT

(11) **EP 4 075 061 B1**
(45) Veröffentlichungstag und Bekanntmachung des Hinweises auf die Patenterteilung: **25.10.2023**
(21) Anmeldenummer: 22162975.1
(22) Anmeldetag: 18.03.2022
(51) Int. Cl.: F23D 14/82, F23D 14/02, F23D 14/62

(54) **ANORDNUNG ZUR VERMINDERUNG DER FOLGEN EINES FLAMMENRÜCKSCHLAGES IN EINEN VORMISCH-BRENNER EINES HEIZGERÄTES**
ARRANGEMENT FOR REDUCING THE CONSEQUENCES OF A FLASHBACK IN A PREMIX BURNER OF A HEATER
DISPOSITIF DE DIMINUTION DES CONSÉQUENCES D'UN RETOUR DE FLAMME DANS UN BRÛLEUR À PRÉMÉLANGE D'UN CHAUFFAGE

(30) Priorität: 01.04.2021 DE 102021108383
(43) Veröffentlichungstag der Anmeldung: 19.10.2022
(73) Patentinhaber: Vaillant GmbH, 42859 Remscheid NRW (DE)
(72) Erfinder: Paul, Michael, 58332 Schwelm (DE); Richter, Klaus, 42855 Remscheid (DE); Grabe, Jochen, 51688 Wipperfürth (DE); Demandewicz, Ulrich, 42857 Remscheid (DE); Hopf, Matthias, 42855 Remscheid (DE); Reinert, Andreas, 58455 Witten (DE); Badenhop, Thomas, 42499 Hückeswagen (DE); Oerder, Bodo, 42897 Remscheid (DE)
(74) Vertreter: Popp, Carsten

(56) Entgegenhaltungen:
- DE-A1-102019 101 329
- DE-B- 1 238 412
- DITARANTO M ET AL: "Combustion instabilities in sudden expansion oxy-fuel flames", COMBUSTION AND FLAME, ELSEVIER SCIENCE PUBLISHING CO., INC., NEW YORK, NY.; US, AMSTERDAM, NL, Bd. 146, Nr. 3, 1. August 2006 (2006-08-01), Seiten 493-512, XP027878623, ISSN: 0010-2180 [gefunden am 2006-08-01]

## Beschreibung

Die Erfindung betrifft eine Anordnung zur Verminderung der Folgen eines Flammenrückschlages in einen Brenner, der mit einem Gemisch aus einem Brenngas und Luft betrieben wird (Vormisch-Brenner), insbesondere für ein Heizgerät.

Wasserstoff als Brenngas oder als Beimischung zu Brenngasen wird immer wichtiger, und es werden große Anstrengen unternommen, neue oder auch existierende Heizgeräte für einen Betrieb damit zu ertüchtigen. Dabei geht es nicht nur um große Anlagen, sondern auch um Wandgeräte zur Erwärmung von Wasser und generell um Heizgeräte für die Beheizung von Gebäuden und/oder die Bereitstellung von warmem Wasser. Brenner für solche Zwecke haben häufig einen Brennerkörper aus gelochtem Blech und können als sogenannte Flach- oder Zylinderbrenner ausgeführt werden. Meist werden runde Löcher verwendet, aber auch längliche Schlitze und andere Formen der Löcher sind möglich. Die Dimensionierung der Löcher sowie deren Anzahl/Flächeneinheit und Anordnung hat Einfluss auf die Flammenstabilität bei einer Verbrennung in einem Verbrennungsraum sowie auf die Verbrennungshygiene (Vollständigkeit der Verbrennung und Produktion von Schadstoffen). Je nach Eigenschaften eines eingesetzten Brenngases kann es bei gegebenem Brenner dazu kommen, dass die Flamme nicht auf oder kurz oberhalb einer Brenneroberfläche brennt, sondern in das Lochblech hineinwandert und sich das Brenngas-Luftgemisch (im Folgenden auch einfach als Gemisch bezeichnet) bereits ungewollt auf der Innenseite des Lochbleches entzündet. Dies kann, insbesondere bei häufigem Auftreten, zu thermischer Überlastung von Bauteilen im Brenner und/oder in einem vorgelagerten Gemischweg führen. Die Gefahr eines solchen Rückzündens, auf Flammenrückschlag genannt, ist dann besonders groß, wenn die Flammengeschwindigkeit des jeweiligen Brenngas-Luftgemisches höher ist als die Ausström-Geschwindigkeit an den Brennerlöchern/-schlitzen. Dies ist speziell beim Einsatz von reinem Wasserstoff als Brenngas oder Brenngas mit einem Wasserstoffanteil von z. B. 10% oder mehr der Fall.

DE 10 2019 101 329 A1 betrifft die Regelung des Mischungsverhältnisses von Verbrennungsluft und Brenngas in einem Warmwassergerät oder einer Heizung. Es werden Vorrichtungen und ein Verfahren angegeben, die mittels nicht invasiver Messung eine genaue Regelung des Mischungsverhältnisses von Verbrennungsluft zu Brenngas (LambdaWert) ermöglichen, und zwar auch für unterschiedliche Zusammensetzungen des Brenngases, insbesondere bei Beimischung von Wasserstoff. Dies wird mit einem an oder in dem Gehäuse vorhandenen optischen Filter und optischer Sensor ermöglicht.

DE 1 238 412 B offenbart diverse Ausgestaltungen einer Sicherheitseinrichtung zur Verhütung von Gasgemischbildungen und zum Aufhalten von Explosionen in Brenngasleitungen, bestehend aus den Sicherungselementen Flammensperre, Gasrückströmventil und Überdruckventil. Dabei ist das Gasrückströmventil derart ausgebildet ist, dass es den Gasstrom in jeder Strömungsrichtung absperren kann und das Überdruckventil nach schlagartigem Öffnen in seiner Offenstellung festgehalten wird. So kann sichergestellt werden, dass beim Zerstören der gasführenden Schläuche, die weitere Gaszufuhr sofort unterbrochen wird.

Der grundsätzliche Einsatz eines Sicherheitsventils wird auch im Zusammenhang der Verbrennung und dem Risiko von Flammenrückschlägen bei anderen Brenngasen vorgeschlagen, wie zum Beispiel für eine Oxyfuel-Verbrennung, siehe z. B. DITARANTO M ET AL: " Combustion instabilities in sudden expansion oxy-fuel flames", COMBUSTION AND FLAME, ELSEVIER SCIENCE PUBLISHING CO., INC., NEWYORK, NY.; US, AMSTERDAM, NL, Bd. 146, Nr. 3, 1. August 2006 (2006-08-01), Seiten 493-512, XPO27878623 ISSN: 0010-280, auf welchem die zweiteilige Form von Anspruch 1 basiert.

Es ist daher einerseits sinnvoll, das Risiko eines Flammenrückschlag durch geeignete Betriebsparameter zu minimieren und dennoch auftretende Flammenrückschläge schnell zu detektieren und die Brenngaszufuhr zu beenden, wozu verschiedene Sensoren und die Auswertung von deren Signalen dienen können. Andererseits hat sich bei Untersuchungen gezeigt, dass sich bei einem Flammenrückschlag das Volumen an Gemisch in dem Brennerkörper sehr schnell komplett entzündet und dann zunächst eine Druckwelle in den Gemischweg vor dem Brenner auslöst, gefolgt von einer Flammenfront, so dass sich das Gemisch im Gemischweg ebenfalls entzündet und dort umso heftiger brennt und Wärme entwickelt je größer der Wasserstoffanteil im Brenngas ist. Dies kann insbesondere bei Vormisch-Brennern, bei denen das Brenngas bereits vor einem Gebläse zugemischt wird, zu Schäden am Gebläse führen, insbesondere wenn es Teile (z. B. ein Lüfterrad) aus Kunststoff enthält, was im Allgemeinen der Fall ist.

Bisher wird der Gemischweg in Heizgeräten hauptsächlich in Bezug auf die Zuführung von Gemisch zum Brenner optimiert, um den Energieaufwand für die Zuführung (und damit die Leistung des Gebläses) gering zu halten. Besondere konstruktive Maßnahmen zur Beherrschung eines Flammenrückschlages oder zur Minderung von dessen Folgen gab es nicht.

Aufgabe der vorliegenden Erfindung ist es, die mit Bezug auf den Stand der Technik genannten Probleme zumindest teilweise zu lösen. Insbesondere sollen konstruktive Maßnahmen am und/oder im Gemischweg getroffen werden, die die Folgen eines Flammenrückschlages vermindern und so Schäden an Bauteilen des Gemischweges und/oder Gebläses vermeiden helfen.

Zur Lösung dieser Aufgabe dient eine Anordnung gemäß dem unabhängigen Anspruch. Vorteilhafte Ausgestaltungen und Weiterbildungen der Erfindung sind in den abhängigen Ansprüchen angegeben. Die Beschreibung, insbesondere im Zusammenhang mit der Zeichnung, veranschaulicht die Erfindung und gibt weitere Ausführungsbeispiele an.

Dazu trägt eine Anordnung bei zur Verminderung der Folgen eines Rückschlages einer Flamme in einen Gemischweg eines Vormischbrenners in einem Heizgerät, welches mit einem Gemisch aus Brenngas und Luft betreibbar ist, wobei in dem Gemischweg zwischen einem Brennerkörper und einem Gebläse ein Überdruckventil angeordnet ist, welches so (dimensioniert und) eingestellt ist, dass es im Normalbetrieb des Vormischbrenners (immer) geschlossen ist.

Das Heizgerät, insbesondere ein Brennwertgerät, ist mit Wasserstoff oder einem wasserstoffhaltigen Brenngas betreibbar.

Weiter weist der Gemischweg eine Verzweigung auf, an der Gemisch vom Gebläse aus einem Gebläsezweig seitlich einströmen kann, eine entgegen laufende Druckwelle jedoch im Wesentlichen bzw. überwiegend (nur) zum Überdruckventil gelangt. Eine solche strömungstechnisch im Normalbetreib nur geringe Verluste erzeugende Verzweigung hat für eine rücklaufende Druckwelle völlig andere Eigenschaften als für die normale Strömung des Gemisches. So kann die Wirkung der Druckwelle auf das Überdruckventil verstärkt und dessen Ansprechen beschleunigt werden. Entsprechend kann auch eine nachfolgende Flammenfront an dem Gebläsezweig vorbeigeführt werden.

Das Überdruckventil beeinflusst den Normalbetrieb wenig, öffnet aber bei Überdruck durch eine Druckwelle, wie sie von einem Flammenrückschlag ausgelöst werden kann.

Bevorzugt ist das Überdruckventil so angeordnet und/oder ausgelegt, dass es von einer durch einen Flammenrückschlag ausgelösten Druckwelle direkt getroffen und (dadurch automatisch) geöffnet werden kann. Direkt heißt hier insbesondere, dass sich keine Umlenkungen oder Einbauten zwischen dem Entstehungsort einer Druckwelle (Brennerkörper) und dem Überdruckventil befinden.

Insbesondere liegt das Überdruckventil einem Einlass des Gemischweges in den Brennerkörper (direkt) gegenüber, wodurch es beispielsweise von einer vom Brennerkörper ausgehenden Druckwelle frontal getroffen wird und sehr schnell ansprechen kann. Eine nachfolgende Flammenfront kann dann schon durch das geöffnete Überdruckventil laufen.

Typischerweise kann sich das Überdruckventil zu einem dahinter liegenden Auslaufbereich öffnen, der entweder feuerfest und druckfest oder druckausgleichend ist. Es ist möglich, dass Auslaufbereich zumindest teilweise feuerfest, druckfest und druckausgleichend ausgeführt ist. Der Auslaufbereich wird im Allgemeinen aus Sicherheitsgründen nicht direkt die freie Umgebung sein, sondern ein geschlossener und/oder geschützter Bereich, in dem sich keine brennbaren oder durch zu erwartende hohe Temperaturen veränderbaren Materialien befinden. Je größer das Volumen des Ausgleichsbereiches ist, desto schneller erfolgt ein Druckabbau. Der Druckabbau kann durch geeignete Einbauten unterstützt werden, insbesondere metallische Siebe, Lochbleche, versetzte Wände und dergleichen. Diese führen auch zu einer schnellen Verringerung der Gastemperatur.

Insbesondere sind die Verzweigung selbst und/oder der Gebläsezweig so geformt, dass eine Druckwelle vom Brennerkörper im Wesentlichen bzw. überwiegend an dem Gebläsezweig vorbei zum Überdruckventil laufen kann. Dazu kann ein für die jeweiligen Platzverhältnisse geeignet gewählter Einmündungswinkel des Gebläsezweiges beitragen. Auch eine Verengung des Gebläsezweiges in der Nähe der Verzweigung erhöht die dort herrschende Geschwindigkeit des Gemisches im Normalbetrieb, was bei einer vorbeilaufenden Flammenfront die Wahrscheinlichkeit einer Entzündung des Gemisches im Gebläsezweig verringert.

Das Öffnen des Überdruckventils kann daher praktisch immer die Verbrennung im Gemischweg beenden. Da dann vorübergehend, auch wenn das Überdruckventil wieder schließt, kein brennbares Gemisch (sondern nur Verbrennungsgase) zum Brenner strömt, erlischt meist auch die Flamme im Verbrennungsraum, was von einem Flammenwächter festgestellt werden kann und zur Abschaltung der Brennstoffzufuhr führt, falls der Flammenrückschlag nicht schon auf andere Weise detektiert wurde.

Ein schematisches Ausführungsbeispiel der Erfindung, auf das diese jedoch nicht beschränkt ist, und die Funktionsweise des Verfahrens werden nun anhand der Zeichnung näher erläutert. Es stellt dar:
Fig. 1: schematisch einen Teil eines Heizgerätes mit Überdruckventil im Gemischweg.

Fig. 1 zeigt schematisch Teile eines Heizgerätes 1, insbesondere eines Brennwertgerätes, welches mit Wasserstoff oder einem wasserstoffhaltigen Brenngas betreibbar ist. Das Heizgerät 1 weist einen Verbrennungsraum 2 mit einem Gehäuse 10 auf, in dem beim Betrieb eine Flamme 13 brennt, deren Wärme von einem Wärmetauscher 12 abgeführt wird. Die Flamme 13 wird erzeugt von einem Vormischbrenner 16, der in dem Verbrennungsraum 2 angeordnet ist und einen Brennerkörper 3 mit Löchern 4 (oder anders geformten Öffnungen, z. B. Schlitzen) aufweist. Dem Brennerkörper 3 wird durch einen Einlass 11 ein Gemisch aus Luft und Brenngas zugeführt. Der Einlass 11 ist oft als eine Art Tür in dem Gehäuse 10 ausgebildet, in der der Brennerkörper 3 befestigt ist. Das Gemisch wird von einem Gebläse 7 über einen Gemischweg 5 zum Brennerkörper 3 geführt. Das Gebläse ist meist mit einem Gebläseauslass 8 an einem Gebläseflansch 9 angebracht. Bei einem störungsfreien Betrieb ergibt sich eine Gemischströmung 14 (durch helle Pfeile angedeutet) durch den Gemischweg 5 vom Gebläse 7 zum Brennerkörper 3. Bei einem Flammenrückschlag zündet praktisch explosionsartig das gesamte im Brennerkörper 3 enthaltene Gemisch und erzeugt zunächst eine der Gemischströmung 14 entgegengesetzte Druckwelle (deren Richtung 15 mit dunklen Pfeilen angedeutet ist) gefolgt von einer Flammenfront, die ohne Gegenmaßnahmen den gesamten Gemischweg 5 durchlaufen würden und dann auch das Gebläse 7 erreichen und eventuell durch Druck- und/oder Temperaturerhöhung beschädigen könnte. Um dies zu vermeiden ist der Gemischweg 5 besonders gestaltet mit einer Verzweigung 18, an der ein Gebläsezweig 19 in eine im Wesentlichen gerade Verbindung zwischen dem Einlass 11 und einem Überdruckventil 6 mündet. Das Überdruckventil 6 kann von einer Druckwelle geöffnet werden zu einem feuerfesten und Druck aufnehmenden oder ausgleichenden Auslaufbereich 17. Das Öffnen erfolgt so schnell und für so lange Zeit, dass die nachfolgende Flammenfront ausläuft und die Flamme erlischt (und damit auch die Flamme 13 im Verbrennungsraum 2). Durch eine besondere Gestaltung der Abzweigung 18 kann erreicht werden, dass die Druckwelle praktisch nicht in den Gebläsezweig 19 gelangt und dort vorhandene Bauteile oder das Gebläse 7 beschädigt. Auch eine der Druckwelle folgende Flammenfront entzündet das Gemisch im Gebläsezweig 19 nicht (zumindest gelangt die im Brennerkörper 3 und dem bisher durchlaufenen Teil des Gemischweges 5 erzeugte Wärme nicht zum Gebläse 7), insbesondere wenn der Gebläsezweig 19 geeignet gestaltet ist. Dies kann durch eine Verengung in der Nähe der Verzweigung 18 und/oder durch einen geeigneten Einmündungswinkel erreicht werden. Die genaue Ausführungsform des Auslaufbereiches 17 hängt von verschiedenen Randbedingungen ab. Jedenfalls muss der Auslaufbereich 17 so liegen, dass keine Gefährdung von Sachen oder Personen im Umkreis erfolgen kann. Er muss feuerfest sein und kann durch die Größe seines Volumens (bei einem geschlossenen Auslaufbereich 17) und/oder durch geeignete, Druck abbauende Mittel (Lochbleche, Siebe, Labyrithstrukturen etc.) für einen schnellen Druckabbau sorgen. Dazu trägt auch eine große Oberfläche und Wärmeleitfähigkeit (bei gleichzeitig hoher Wärmekapazität) im Auslaufbereich 17 bei, die hohe Temperaturen des einströmenden Gases schnell ausgleichen und damit das Volumen des Gases reduzieren kann. Auch bei einem geschlossenen Auslaufbereich 17 kann ein Druckausgleich an die Umgebung vorgesehen werden. Das Überdruckventil 6 bewirkt damit primär, dass eine durch einen Flammenrückschlag ausgelöste Druckwelle keine Schäden am Gebläse 7 bewirken kann. Es führt aber im Allgemeinen auch dazu, dass Flammen im Gemischweg 5 erlöschen und sich die Verbrennung nicht dort fortsetzen kann, bis die Brenngaszufuhr abgeschaltet wird. Da die Flammenfront an dem Gebläsezweig 19 vorbei in den Auslaufraum 17 läuft und hinter der Flammenfront zunächst kein brennbares Gemisch mehr zur Verfügung steht und außerdem alle Bauteile im Gebläsezweig 19 kalt sind, führt die beschriebene Anordnung zu einem Erlöschen der Flammen, noch bevor die Brenngaszufuhr abgeschaltet wird (was nach einem Flammenrückschlag zwar auch sehr schnell erfolgt, aber nicht so schnell, wie die Flammenfront zum Gebläse 7 läuft).

Die vorliegende Erfindung erlaubt es, mit einfachen und robusten Mitteln die Folgen eines Flammenrückschlages signifikant zu mindern und insbesondere ein Gebläse 7 davor zu schützen sowie ein schnelles Erlöschen der Flammen 13 zu erreichen.

### Bezugszeichenliste

- 1: Heizgerät
- 2: Verbrennungsraum
- 3: Brennerkörper
- 4: Löcher/Schlitze
- 5: Gemischweg
- 6: Überdruckventil
- 7: Gebläse
- 8: Gebläseauslass
- 9: Gebläseflansch
- 10: Gehäuse
- 11: Einlass in den Brennerkörper
- 12: Wärmetauscher
- 13: Flamme
- 14: Gemischströmung
- 15: Richtung einer Druckwelle/Flammenfront
- 16: Vormischbrenner
- 17: Auslaufbereich
- 18: Verzweigung
- 19: Gebläsezweig

## Patentansprüche

1. Anordnung zur Verminderung der Folgen eines Rückschlages einer Flamme (13) in einen Gemischweg (5) eines Vormischbrenners (16) in einem Heizgerät (1), welches mit einem Gemisch aus Wasserstoff oder einem wasserstoffhaltigen Brenngas als Brenngas und Luft betreibbar ist, die Anordnung umfassend:
• einen Vormischbrenner (16),
• einen Gemischweg (5) des Vormischbrenners (16),
• einen Brennerkörper (3) des Vormischbrenners (16),
• ein Gebläse (7),
• ein Überdruckventil (6),
wobei in dem Gemischweg (5) zwischen dem Brennerkörper (3) und dem Gebläse (7) das Überdruckventil (6) angeordnet ist, welches so eingestellt ist, dass es im Normalbetrieb des Vormischbrenners (16) geschlossen ist,
**dadurch gekennzeichnet, dass**
der Gemischweg (5) eine Verzweigung (18) aufweist, an der Gemisch vom Gebläse (7) aus einem Gebläsezweig (19) seitlich einströmen kann, eine entgegen laufende Druckwelle jedoch zum Überdruckventil (6) gelangt.

2. Anordnung nach Anspruch 1, wobei das Überdruckventil (6) so angeordnet und ausgelegt ist, dass es von einer durch einen Rückschlag ausgelösten Druckwelle direkt getroffen und geöffnet werden kann.

3. Anordnung nach Anspruch 2, wobei das Überdruckventil (6) einem Einlass (11) des Gemischweges (5) in den Brennerkörper (3) gegenüber liegt.

4. Anordnung nach Anspruch 2 oder 3, wobei sich keine Umlenkungen oder Einbauten zwischen dem Entstehungsort der Druckwelle, also dem Vormischbrenner (16), und dem Überdruckventil (6) befinden.

5. Anordnung nach einem der vorhergehenden Ansprüche, wobei sich das Überdruckventil (6) zu einem dahinter liegenden Auslaufbereich (17) öffnen kann, der entweder feuerfest und druckfest oder druckausgleichend ist.

6. Anordnung nach dem vorhergehenden Anspruch 5, wobei der Auslaufbereich (17) druckausgleichend und ein geschlossener und/oder geschützter Bereich ist.

7. Anordnung nach dem vorhergehenden Anspruch 6, wobei dieser Auslaufbereich (17) zum Druckabbau geeignete Einbauten hat, insbesondere metallische Siebe, Lochbleche, versetzte Wände, Labyrithstrukturen.

8. Anordnung nach einem der vorhergehenden Ansprüche, wobei zumindest die Verzweigung (18) oder der Gebläsezweig (19) so geformt ist, dass eine Druckwelle vom Brennerkörper (3) im Wesentlichen an dem Gebläsezweig (19) vorbei zum Überdruckventil (6) laufen kann.

9. Heizgerät (1) mit einer Anordnung nach einem der vorhergehenden Ansprüche, wobei das Heizgerät (1) ein Brennwertgerät ist, das für den Betrieb mit Wasserstoff oder einem wasserstoffhaltigen Brenngas eingerichtet ist.

## Claims

1. Arrangement for reducing the consequences of a flashback of a flame (13) into a mixture path (5) of a premix burner (16) in a heater (1) which is operable with a mixture of hydrogen or a hydrogen-containing fuel gas as fuel gas and air, the arrangement comprising:
- a premix burner (16),
- a mixture path (5) of the premix burner (16),
- a burner body (3) of the premix burner (16),
- a blower (7),
- a pressure relief valve (6),
wherein the pressure relief valve (6) is arranged in the mixture path (5) between the burner body (3) and the blower (7), and is set in such a way that it is closed during normal operation of the premix burner (16),
**characterised in that**
the mixture path (5) has an intersection (18) at which mixture from the blower (7) can flow in laterally from a blower branch (19), but a pressure wave running in the opposite direction enters the pressure relief valve (6).

2. Arrangement according to claim 1, wherein the pressure relief valve (6) is arranged and designed to be directly struck and opened by a pressure wave triggered by a flashback.

3. Arrangement according to claim 2, wherein the pressure relief valve (6) is situated opposite an inlet (11) of the mixture path (5) into the burner body (3).

4. Arrangement according to claim 2 or 3, wherein there are no baffles or built-in components between the point of origin of the pressure wave, i.e. the premix burner (16), and the pressure relief valve (6).

5. Arrangement according to any one of the preceding claims, wherein the pressure relief valve (6) can open to an outlet region (17) therebehind which is either fireproof and pressure-resistant or pressure-compensating.

6. Arrangement according to the preceding claim 5, wherein the outlet region (17) is pressure-compensating and is a closed and/or protected region.

7. Arrangement according to the preceding claim 6, wherein said outlet region (17) has built-in components suitable for pressure reduction, in particular metallic screens, perforated plates, staggered walls, labyrinth structures.

8. Arrangement according to any one of the preceding claims, wherein at least the intersection (18) or the blower branch (19) is shaped such that a pressure wave from the burner body (3) can substantially travel past the blower branch (19) to the pressure relief valve (6).

9. Heater (1) having an arrangement according to any one of the preceding claims, wherein the heater (1) is a condensing heater configured for operation with hydrogen or a hydrogen-containing fuel gas.

## Revendications

1. Dispositif de diminution des conséquences d'un retour d'une flamme (13) dans une voie de mélange (5) d'un brûleur à prémélange (16) d'un chauffage (1) qui peut fonctionner avec un mélange d'hydrogène ou un gaz combustible contenant de l'hydrogène comme gaz combustible et d'air, le dispositif comprenant :
- un brûleur à prémélange (16),
- une voie de mélange (5) du brûleur à prémélange (16),
- un corps de brûleur (3) du brûleur à prémélange (16),
- un ventilateur (7),
- une soupape de sûreté (6),
dans lequel la soupape de sûreté (6) est disposée dans la voie de mélange (5) entre le corps de brûleur (3) et le ventilateur (7) et est réglée de telle manière qu'elle est fermée en fonctionnement normal du brûleur à prémélange (16),
**caractérisé en ce que**
la voie de mélange (5) présente une ramification (18), au niveau de laquelle le mélange peut s'écouler latéralement par le ventilateur (7) à partir d'une branche de ventilateur (19), mais une onde de pression en sens inverse atteint la soupape de sûreté (6).

2. Dispositif selon la revendication 1, dans lequel la soupape de sûreté (6) est disposée et conçue de telle manière qu'elle peut être directement touchée et ouverte par une onde de pression déclenchée par un retour.

3. Dispositif selon la revendication 2, dans lequel la soupape de sûreté (6) est située en face d'une entrée (11) de la voie de mélange (5) dans le corps de brûleur (3).

4. Dispositif selon la revendication 2 ou 3, dans lequel aucun dispositif de renvoi ni d'élément encastré ne se trouve entre le lieu d'origine de l'onde de pression, c'est-à-dire le brûleur à prémélange (16), et la soupape de sûreté (6).

5. Dispositif selon l'une quelconque des revendications précédentes, dans lequel la soupape de sûreté (6) peut s'ouvrir vers une zone de sortie (17) située derrière, qui est soit ignifuge et résistante à la pression, soit régule la pression.

6. Dispositif selon la revendication précédente 5, dans lequel la zone de sortie (17) régule la pression et est une zone fermée et/ou protégée.

7. Dispositif selon la revendication précédente 6, dans lequel ladite zone de sortie (17) présente pour la diminution de pression des éléments encastrés appropriés, en particulier des tamis métalliques, des tôles perforées, des parois décalées, des structures labyrinthiques.

8. Dispositif selon l'une quelconque des revendications précédentes, dans lequel au moins la ramification (18) ou la branche de ventilateur (19) est formée de telle manière qu'une onde de pression du corps de brûleur (3) peut sensiblement passer au-delà de la branche de ventilateur (19) jusqu'à la soupape de sûreté (6).

9. Chauffage (1) avec un dispositif selon l'une quelconque des revendications précédentes, dans lequel le chauffage (1) est une chaudière à condensation qui est configurée pour le fonctionnement avec de l'hydrogène ou du gaz combustible contenant de l'hydrogène.
